# FASCICULE DE BREVET EUROPEEN

(11) **EP 0 873 558 B1**
(45) Date de publication et mention de la délivrance du brevet: **07.04.2004**
(21) Numéro de dépôt: 97900068.4
(22) Date de dépôt: 13.01.1997
(51) Int. Cl.: G10F 1/06

(54) **BOITE A MUSIQUE MECANIQUE**
MECHANISCHE SPIELDOSE
MECHANICAL MUSIC BOX

(30) Priorité: 12.01.1996 CH 62196
(43) Date de publication de la demande: 28.10.1998
(73) Titulaire: AP Creative Technologie, 1225 Chêne-Bourg (CH)
(72) Inventeur: POUX, André, CH-1225 Chêne-Bourg (CH)
(86) Numéro de dépôt international: PCT/CH1997/000010
(87) Numéro de publication internationale: WO 1997/025707

(56) Documents cités:
- CH-A- 256 248
- CH-A- 349 869
- CH-A- 457 103
- CH-A- 514 212
- CH-A- 586 441
- DE-U- 29 616 521
- GB-A- 2 217 898
- GB-A- 2 242 999
- US-A- 5 585 578
- PATENT ABSTRACTS OF JAPAN vol. 096, no. 002, 29 Février 1996 & JP 07 279821 A (SANKYO SEIKI MFG CO LTD), 27 Octobre 1995,

## Description

- L'invention se rapporte à une boîte à musique mécanique comprenant un ensemble de pièces mécaniques capables de générer une ou plusieurs mélodies par tintement de lames ressorts que des cames de levées agencées autour d'un rouleau, soulèvent avant de produire par leur détente ladite mélodie.
- Cette invention concerne le domaine des instruments à musique mécaniques et s'applique notamment aux pièces à musique, étouffoirs, jouets, peluches, coffrets et présentoirs divers, destinés à produire une ou plusieurs mélodies serinantes.
- On connaît déjà depuis près de deux siècles les instruments à musique mécaniques, puisque c'est en 1796 déjà qu'un dénommé Antoine FAVRE, demeurant à Genève, inventa le première pièce à musique mécanique. Depuis, la diversité des modèles produits n'a cessé d'être apportée par des artisans les plus prestigieux, ou par des industries de renommée ayant su les reproduire en très grandes séries et dans des dimensions de plus en plus petites, agrémentant des jouets les plus divers, comme les objets de bazar.

L'attrait permanent pour cet instrument à musique mécanique a effectivement suscité des recherches nouvelles, visant à améliorer autant ses capacités musicales que ses possibilités à être produit en grandes séries, afin d'en abaisser les coûts de fabrication et à étendre les domaines d'applications.

Toutefois, pour être compétitive, une boîte à musique produite en grandes séries ne doit pas coûter plus que quelques dizaines de centimes suisses. Elle ne peut plus comporter des usinages complexes et nombreux, tels que ceux nécessaires pour fabriquer un clavier. Les assemblages ne peuvent plus nécessiter des ajustements délicats et les fonctionnalités doivent pouvoir répondre à des applications les plus nombreuses possibles.
- En l'état de la technique, cette différentiation n'est cependant plus suffisamment perceptible, pour permettre à ce genre de produit de se placer sur un plan concurrentiel. Même si son degré de technicité lui a permis d'atteindre la renommée qu'on lui connaît, il est nécessaire de quitter les modes traditionnels de fabrication et de réagir par l'innovation.

Une boîte à musique de fabrication relativement simple est notamment décrite dans le brevet suisse publié sous le numéro CH-586 441. Cette boîte à musique comporte un cylindre (4) portant des pointes (5) pour l'actionnement de lames vibrantes (3). Dans l'un des modes de réalisation, un ressort (20) est placé à l'intérieur du cylindre de façon à l'entraîner en rotation. L'ensemble des pièces de cette boîte à musique est placé dans un boîtier (1).

Bien que parfaitement fonctionnelle, cette boîte à musique présente un certain nombre d'inconvénients. Le boîtier est constitué de deux parties permettant de positionner et de maintenir les éléments de la boîte à musique. Toutefois, ces deux parties ne sont pas identiques. Elles doivent être réalisées en deux moules différents. Le coût de fabrication est donc relativement important. La boîte à musique comporte un, voire deux claviers, Si en cours de fabrication une lame casse ou est inutilisable pour une autre raison, l'ensemble du clavier est inutilisable. Le remontoir étant solidaire du cylindre, il ne peut pas être placé dans d'autres positions, ni prendre des formes différentes. Cette boîte à musique ne peut donc pas être adaptée et rendue modulable en fonction de formes de réalisations particulières et aucune prise de force ne peut y être ajoutée.
Tous ces inconvénients font ressortir que la boîte à musique décrite dans ce document est peu souple et ne peut pas être adaptée à différentes utilisations.

Le brevet suisse publié sous le numéro CH-256 248, décrit une boîte à musique comportant des languettes vibrantes individuelles remplaçant les lames vibrantes des claviers de boîtes à musiques conventionnelles.
La fixation des languettes à l'intérieur de cette boîte à musique est relativement complexe et le montage est coûteux.
- La présente invention et ses formes d'exécution, caractérisées dans les revendications 1 à 10, a pour but de solutionner l'ensemble de la problématique énoncée plus avant.

Les particularités principales allant être recensées pour présenter l'invention, se caractérisent par le fait que la plus grande partie des pièces constituant cette boîte à musique mécanique, est assemblée entre deux demi-cadres identiques.
Mis bout à bout, ces deux demi-cadres enserrent les composants en les plaçant sur des paliers radialement ouverts et situés dans l'axe médian du plan de joint. Cette spécificité facilitant la tenue et l'assemblage des composants représente, comme cela sera démontré plus après, l'organisation de la conception et la facture générale du nouveau produit.

La somme des avantages apportés par ce premier principe, permet une répartition logique et harmonieuse des fonctions, des formes et des sons, qu'un nombre réduit de pièces utiles, que la capacité multifonctionnelle de plusieurs composants, que le positionnement du remontoir en trois positions utiles, protégé par un limiteur de couple, que une ou deux prises de forces motrices externes dotées d'une capacité à être construite avec des rapports différents d'entraînement, que l'absence de vis, de chevilles ou autres moyens de fixation pour aligner ou maintenir les composants, que la possibilité dans des versions différentes, de diminuer encore le nombre de pièces nécessaires en plaçant les lames à musiques d'un seul côté du mécanisme et à la rendre par conséquent asymétrique, en font un concept aisément modulable, fabricable et même robotisable offrant des possibilités élargies d'adaptations industrielles.

D'autres avantages découlant des principes décrits plus avant, consistent encore en ce que les deux demi-cadres, support de la majorité des composants sont réalisables par injection de matières plastiques ou de métal, sans que cela fasse appel à des outillages complexes dotés de tiroirs latéraux ou obliques de démoulage; en ce que les deux demi-cadres, mis bout à bout, se ferment après placement des composants par enfoncement et/ou collage des languettes d'emboîtement; en ce que chaque rouleau, comporte des cames de levées réalisées par repoussage depuis l'intérieur du tube, lui-même enchâssé sur son tambour et renfermant le ressort moteur; en ce que ce système de ressort moteur interne permet une diminution du nombre de pièces utiles et une diminution de l'encombrement général de près de 30 %; en ce que par le centrage du système de régulation de la vitesse, une esthétique nouvelle, une meilleure répartition des efforts et un débit plus linéaire de la mélodie sont obtenus; en ce que par la construction d'un remontoir accompagné de deux prises de forces motrices externes, il y a combinaison possible de l'orientation du remontoir et des prises de force motrices; en ce que, en dotant le remontoir d'un limiteur de couple, les risques de rupture des deux ressorts moteurs sont évités; en ce que par l'agencement d'au moins un volant, placé sur une des faces des deux demi-cadres et possédant des bras extensibles dotés de masselottes variant en fonction de la vitesse, fait office de stabilisateur du débit musical et apporte une esthétique nouvelle de l'ensemble; en ce que par l'apport des lames ressorts individuelles, la réalisation de claviers est désormais devenue économique et rationnelle; en ce que ces lames ressorts, réalisables d'une seule pièce et en une seule opération, viennent considérablement simplifier la fabrication et la réalisation du clavier spécifique à chaque mélodie; en ce que chaque lame ressort possédant une fréquence propre et émettant telle ou telle note de la mélodie, est en mesure d'agencer avec d'autres lames ressorts, des arrangements musicaux les plus divers et à moindre coût; en ce que les deux demi-étuis, resserrant les deux demi-cadres, permettent d'envelopper l'ensemble sans besoin de vis ou de chevilles et réalisant une cage de résonnance symétrique harmonisant mieux encore la diffusion des sons.

L'invention est décrite plus en détail à l'aide des dessins annexés et représente, sans que cela soit limitatif, une boîte à musique montée avec 18 lames vibrantes.

La figure 1 représente, à une échelle agrandie une vue de face coupée selon le plan I-I, la boîte à musique à l'état assemblé.

La figure 2 représente, à une échelle agrandie une vue de côté coupée selon le plan II-II, la boîte à musique à l'état assemblé.

La figure 3 représente, à une échelle agrandie une vue de côté coupée, une lame ressort 15 inserrée et placée devant une came de levée 6a du rouleau 6.

La figure 4 représente, à une grandeur approchée, une vue de face d'une boîte à musique de 18 notes.

Les figures 1 à 4 représentent, sans être une construction limitative, une boîte à musique de dix-huit lames ressorts 15 (18 notes) comprenant, dans un ordre approché de leur assemblage, deux demi-cadres 1 qui, lorsqu'ils sont mis bout à bout, enserrent les divers composants 2 à 15 : dont un axe central 2, deux noyaux 3, deux ressorts moteurs 4, deux tambours 5, deux rouleaux 6, une tige de remontoir 7, une couronne de remontoir 8, une ou deux tiges de prise de force 9, une grande roue dentée 10, une roue dentée moyenne 11, une petite roue dentée 12, une vis sans fin 13, deux volants 14, les dix-huit lames ressorts 15, deux demi-étuis 16.

Une description plus détaillée des composants fait ressortir les principes de fonctionnement et la manière préférée de les réaliser.
- Le demi-cadre 1, enserrant la presque totalité des composants, comporte plusieurs moyens de positionnement et de maintien qui mis bout à bout avec l'autre demi-cadre 1, se présente comme un châssis fait de deux pièces identiques, maintenant sur leur paliers respectifs médians 1e, 1f, 1g, 1h, li, 1j, lk, 1l, les composants 2 à 13; Les lames ressorts 15 se plaçant individuellement dans des rainures 1m et 1n pour les maintenir axialement.
- L'axe central 2, est la pièce support des deux noyaux 3, des deux ressorts moteurs 4, des deux tambours 5, des deux rouleaux 6; Il est constitué d'une tige cylindrique cannelée 2b entraînant le noyau et dotée d'uné roue dentée 2a.
- Le noyau 3, est la pièce où s'accroche la partie intérieure du ressort moteur 4. Il est constitué d'une partie cylindrique cannelée 3a, se solidarisant à l'axe central 2 et possédant un flasque latéral 3b, centrant et obturant le tambour 5.
- Le ressort moteur 4, pièce motrice de la boîte à musique est contitué d'un enroulement de bande métallique ressort, dont les deux extrémités sont repliées de façon à permettre leur entraînement à partir de l'encoche 3a du noyau 3 et la fente 5e du tambour 5.
- Le tambour 5 sert au support du rouleau 6, au logement du ressort moteur 4 qui l'entraîne par sa fente 5e. Il possède une couronne dentée extérieure 5b servant à l'entraînement de la grande roue dentée 10.
- Le rouleau 6, est la pièce déterminant avec ses cames de levées 6a agencées autour du rouleau 6, le programme de la mélodie. Il se place par enchâssage sur le tambour 5, centré par le guidage 6c. Les cames de levées 6a sont réalisées par repoussage depuis l'intérieur du tube 6b.
- La tige de remontoir 7 est la pièce en liaison avec la clé de remontoir 7a, dont un crantage 7b, coopérant avec le crantage 8d de la couronne de remontoir réalise un limiteur de couple, dont une partie sphérique 7d en appui contre l'axe central 2, assure l'engrènement.
- La couronne de remontoir 8, est la pièce liée au remontoir et se place sur la tige de remontoir 7, pour entraîner la roue dentée 2a de l'axe central 2 qui tend le ressort moteur 4. Les crantages 7b de la tige de remontoir 7 coopèrent avec les crantages 8d de la couronne de remontoir 8 pour réaliser le limiteur de couple, alors que l'arrêt 8c coopérant avec les crantages 5e du tambour 5, empêche la rotation inverse de la couronne de remontoir 8.
- La tige de prise de force 9 sert de renvoi externe à une ou deux prises de forces motrices permettant l'entraînement supplémentaire de divers mobiles externes. Elle est constituée d'une tige cylindrique 9a et d'une roue dentée 9b, qu'entraîne la couronne intérieure 5c de l'un des deux tambours 5.
- La grande roue dentée 10, deuxième composant lié au régulateur du tempo musical, comporte deux rangées de pignons latéraux 10b entraînés par la couronne dentée 5d des deux tambours 5 et un pignon central 10c entraînant la roue dentée moyenne 11. Deux portées cylindriques 10a se placent dans les paliers radiaux ouverts 1g des demi-cadres 1.
- La roue dentée moyenne 11, troisième composant lié au régulateur du tempo musical, comporte un pignon central 11b entraîné par la grande roue dentée 10 et un pignon latéral c entraînant la petite roue dentée 12. Deux portées cylindriques 11a se placent dans les paliers radiaux ouverts 1h des demi-cadres 1.
- La petite roue dentée 12, quatrième composant lié au régulateur du tempo musical, comporte un pignon latéral 12b entraîné par la roue dentée moyenne 11 et un pignon central 12c entraînant la vis sans fin 13. Deux portées cylindriques 12a se placent dans les paliers radiaux ouverts 11 des demi-cadres 1.
- La vis sans fin 13, cinquième composant lié au régulateur du tempo musical, comporte une vis sans fin centrale 13a et deux portées cylindriques 13b traversant les demi-cadres 1 pour entraîner les deux volants 14 que des plats 13c solidarisent.
- Le volant 14, sixième composant du régulateur du tempo musical, comporte un palier central 14a solidarisé à la portée cylindrique 13b de la vis sans fin 13 et plusieurs bras extensibles 14b surmontés de masselottes 14c réagissant à la force centrifuge produite en fonction de la vitesse de rotation de la vis sans fin 13.
- La lame ressort 15, est de longueur identique qu'elle que soit sa fréquence vibratoire. Elle comporte une partie arrière 15a s'adaptant indifféremment dans toutes les raînures 1m 1n agencées sur les demi-cadres 1, une partie vibrante centrale 15b productrice du son musical et une partie avant 15c où peut s'ajouter un étouffoir 15d, servant à lui donner la fréquence vibratoire souhaitée.
- Le demi-étui 16 se comporte comme les demi-cadres 1. Mis bout à bout selon le plan de joint II-II, il constitue un agencement enserrant tous les composants 1 à 15 de cette boîte à musique, ne laissant ressortir que la tige de remontoir 7 et la ou les deux tiges de prises de force 9. Ils se glissent perpendiculairement au plan de joint I-I des demi-cadres 1. Ils forment une cage de résonnance propice à une meilleure diffusion du son.

## Revendications

1. Boîte à musique mécanique notamment pour pièces à musique, étouffoirs, jouets, peluches, coffrets et présentoirs divers, comportant un ensemble de pièces mécaniques capables de générer au moins une mélodie par tintement de plusieurs lames ressort qui, soulevées par des cames de levées produisent dans leur détente la fréquence sonore recherchée, **caractérisée en ce que** deux demi-cadres (1) identiques supportent un axe central (2), au moins un noyau (3), au moins un ressort moteur (4), au moins un tambour (5), au moins un rouleau (6), un axe de remontoir (7) coopérant avec la couronne de remontoir (8), au moins une tige de prise de force motrice (9), une grande roue dentée (10), une roue dentée moyenne (11), une petite roue dentée (12), une vis sans fin (13), au moins un volant (14); **en ce que** au moins un étui (16) enserre les deux demi-cadres (1); **en ce que** lesdits tambours, roues dentées, vis sans fin et volant (5)(10)(11)(12)(13)(14) coopèrent à la régulation de la vitesse et du tempo musical; **en ce que** ledit rouleau (6) est pourvu de cames de levées (6a) dont le nombre est propre à chaque genre de mélodie; **en ce qu'**une tige de remontoir (7) et au moins une prise de force (9) se positionnent à partir d'orifices (1k) desdits demi-cadres (1), autour de l'axe central et du centre de rotation (0); **en ce que** ledit ressort moteur (4) se place à l'intérieur dudit tambour (5); **en ce qu'**un limiteur de couple (7b) coopère avec une clé de remontoir (7a) et des crantages (8d) de ladite couronne de remontoir (8); **en ce que** lesdites lames ressort (15) sont individuelles et positionnées dans des logements (lm) desdits demi-cadres (1).

2. Boîte à musique mécanique selon la revendication 1, **caractérisée en ce que** les deux demi-cadres (1) identiques comportent des moyens d'emboîtement (1a)(1b)(1c)(1d), de positionnment (1f)(1g)(1h)(1i)(1j), de passage (1k)(1l) et d'enserrage (1m)(1n). de passage (1k)(1l) et d'enserrage (1m)(1n).

3. Boîte à musique mécanique selon la revendication 1, **caractérisée en ce que** le système de régulation de la vitesse de rotation du tambour (5) comporte une vis sans fin (13) maintenue par les deux demi-cadres (1), cette vis sans fin ayant au moins une extrémité pourvue d'un volant (14) constitué de bras extensibles (14b) portant chacun une masselotte (14c).

4. Boîte à musique mécanique selon la revendication 1, **caractérisée en ce qu'**elle comporte deux tambours (5) disposés dans le prolongement l'un de l'autre, sur l'axe central (2).

5. Boîte à musique mécanique selon la revendication 1, **caractérisée en ce que** chaque lame ressort (15) a une longueur totale identique et **en ce qu'**elle comporte une partie arrière (15a) servant au positionnement, une partie médiane (15b) productrice du son musical, une partie avant (15c) servant à donner, avec l'étouffoir (15d), une fréquence vibratoire souhaitée.

6. Boîte à musique mécanique selon la revendication 1, **caractérisée en ce qu'**elle comporte deux demi-étuis (16) pour fixer les deux demis-cadres (1) l'un à l'autre.

7. Boîte à musique mécanique selon la revendication 4, **caractérisée en ce que** le remontoir (8) est disposé entre les deux tambours (5).

8. Boîte à musique mécanique selon la revendication 4, **caractérisée en ce que** l'un des deux tambours (5) comporte une couronne dentée (5c) engrenant au moins une tige de prise de force (9).

9. Boîte à musique mécanique selon la revendication 7, **caractérisée en ce que** le remontoir comporte une tige de remontoir (7) solidaire d'une couronne dentée (8) coopérant avec une roue dentée (2a) et l'axe central (2).

10. Boîte à musique mécanique selon la revendication 7, **caractérisée en ce qu'**elle comporte un limiteur de couple solidaire du remontoir, formé de crantages (7b)(8d) disposés entre une tige de remontoir (7) et une couronne dentée (8).

## Patentansprüche

1. Mechanisches Musikwerk, namentlich verwendet für Musikspieldosen, Glutdämpfer, Spielzeuge, Plüschtiere, Kästchen und verschiedene andere Vorführungsgegenstände, mit einer Anzahl mechanischer Teile, mit denen mindestens eine Melodie erzeugt wird durch Anstossen von mehreren zungenförmigen Lamellen, die, durch kurze Stifte hochgehoben, gespannt und wieder losgelassen, die erwünschte Klangschwingung bewirken, **dadurch gekennzeichnet, dass** zwei identische Rahmenhälften (1) mindestens eine zentrale Achse (2), mindestens ein Kerngehäuse (3), mindestens eine Antriebsfeder (4), mindestens ein Zylindergehäuse (5), mindestens eine Stiftwalze (6), eine Aufzugswelle (7), die gleichzeitig mit der Aufzugskrone (8) verbunden ist, mindestens eine Antriebswelle (9), ein grosses Zahnrad (10), ein mittleres Zahnrad (11), ein kleines Zahnrad (12), ein Schneckengetriebe (13) und mindestens einen Rad (14) tragen; dass mindestens ein Gehäuse (16) die zwei Rahmenhälften (1) zusammenschliesst; dass die obenerwähnten Zylindergehäuse, Zahnräder sowie das oben erwähnte Schneckengetriebe und der oben erwähnte Rad (5) (10) (11) (12) (13) (14) gemeinsam die Musikgeschwindigkeit regulieren; dass die oben erwähnte Stiftwalze (6) mit kurzen Stiften (6a) versehen ist, deren Anzahl ja nach Melodie variiert; dass eine Aufzugswelle (7) und mindestens eine Antriebswelle (9) eingelassen sind durch die Öffnungen (1k) der obenerwähnten Rahmenhälften (1) um die zentrale Achse und um das Rotationszentrum (0) herum; dass die obenerwähnte Antriebsfeder (4) sich im Innern des obenerwähnten Zylindergehäuses (5) befindet; dass eine Gefühlsratsche (7b) gleichzeitig mit einem Aufzugsschlüssel (7a) und mit einer Rastung (8d) der obenerwähnten Aufzugskrone (8) verbunden ist; dass die obenerwähnten Lamellen (15) einzeln in die Fassungen (1m) der obenerwähnten Rahmenhälften (1) eingelassen sind.

2. Mechanisches Musikwerk gemäss Patentanspruch 1, **dadurch gekennzeichnet, dass** die zwei identischen Rahmenhälften (1) mit den Möglichkeiten einer Gehäuse- (1a) (1b) (1c) (1d), einer Anbringungs- (1f) (1g) (1h) (1i) (1j), einer Übersetzungs- (1k) (1l) und einer Schliessvorrichtung (1m) (1n) ausgestattet sind.

3. Mechanisches Musikwerk gemäss Patentanspruch 1, **dadurch gekennzeichnet, dass** das Regulierungssystem der Rotationsgeschwindigkeit des Zylindergehäuses (5) ein Schneckengetriebe (13) aufweist, das durch die zwei Rahmenhälften (1) gehalten wird und an mindestens einem seiner Enden mit einem Rad (14) versehen ist, der aus dehnbaren Armen (14b) besteht, die alle einen Masselkopf (14c) tragen.

4. Mechanisches Musikwerk gemäss Patentanspruch 1, **dadurch gekennzeichnet, dass** es mit zwei Zylindergehäusen (5) versehen ist, die sich in der gegenseitigen Verlängerung auf der zentralen Achse (2) befinden.

5. Mechanisches Musikwerk gemäss Patentanspruch 1, **dadurch gekennzeichnet, dass** jede Lamelle (15) eine identische Gesamtlänge aufweist und dass sie mit einem hinteren Teil (15a), der zur Einreihung dient, mit einem Mittelteil (15b) für die Klangerzeugung und mit einem Vorderteil (15c), der dazu dient, mit dem Dämpfer (15d) eine erwünschte Vibrationsschwingung zu erzeugen, versehen ist.

6. Mechanisches Musikwerk gemäss Patentanspruch 1, **dadurch gekennzeichnet, dass** es mit zwei Gehäusehälften (16) versehen ist zur gegenseitigen Fixierung der zwei Rahmenhälften (1).

7. Mechanisches Musikwerk gemäss Patentanspruch 4, **dadurch gekennzeichnet, dass** der Aufzug (8) sich zwischen den zwei Zylindergehäusen (5) befindet.

8. Mechanisches Musikwerk gemäss Patentanspruch 4, **dadurch gekennzeichnet, dass** eines der zwei Zylindergehäuse (5) einen Zahnkranz (5c) enthält, der mit mindestens einer Antriebswelle (9) verzahnt ist.

9. Mechanisches Musikwerk gemäss Patentanspruch 7, **dadurch gekennzeichnet, dass** der Aufzug eine Aufzugswelle (7) hat, die mit einem Aufzugskrone (8)versehen ist, der gleichzeitig verbunden ist mit einem Zahnrad (2a) und mit der zentralen Achse (2).

10. Mechanisches Musikwerk gemäss Patentanspruch 7, **dadurch gekennzeichnet, dass** es einen Aufzug mit einer Gefühlsratsche aufweist, in der Form von Rastungen (7b) (8d), die sich zwischen der Antriebswelle (7) und einer Aufzugskrone (8) befinden.

## Claims

1. Mechanical music box particularly for music objects, snuffbox, toys, stuffed animals, boxes, and othor display units includes a group of mechanical pieces capable of playing one or more tunes produced by an adjustable number of spring pins which when lifted and released by the lifting cams produce the desired musical note, wherein two identical frame halves (1), supported a central axis (2), at least one core (3), at least one driver spring (4), at least one cylinder (5), at least one roller (6), a rewinding axis (7), cooperated with the rewinding gear (8), at least one external power supply shaft (9), a large sprocket (10), a medium sprocket (11), a small sprocket (12), a worm gear (13), at least one wheel (14), in that at least one case enclosed the two frame halves (1), in that cylinders, large, medium and small sprockets, worm gear and wheels (5),(10),(11), (12),(13),(14), cooperate to the musical tempo regulation, in that the roller (6), is equiped of lifting cams (6a), which number corresponds to each tune ; in that one rewinding axis (7), and at least one external power supply shaft (9), are positioned at the openning (1k), of the frame halves (1), around the central axis and the rotational center (O), in that the aforementioned driver spring (4), is placed inside the aforementioned cylinder (5), in that a torque limiter (7b), cooperates with a rewinding key (7a), and notching (8d), of the aforementioned ring gear (8), in that the individual spring pins (15) are placed in the grooves (1m) and positioned in the frame halves (1).

2. Mechanical music box according to claim 1, wherein the two identical frame halves (1), contains a number of encasing devices (1a),(1b),(1c),(1d), of positioning (1f),(1g),(1h),(1i),(1j), of passage (1k),(1l), and fastening (1m),(1n).

3. Mechanical music box according to claim 1, wherein the speed regulation system of the cylinder (5), contains a worm gear (13) supported by the two frame halves (1), this worm gear has one minimal end fixed whith one wheel (14) composed of extensible arms (14b) having weighted beads (14c).

4. Mechanical music box according to claim 1, wherein two cylinders (5) are placed in continuation end to end, on the central axis (2).

5. Mechanical music box according to claim 1, wherein eatch individual spring pin (15) has an identical length and in that has a back portion (15a) to serve at positioning, a middle portion (15b) to produce the musical tone and a front portion (15c) to serve to give, whith the stuffe mute (15d), the desired frequency.

6. Mechanical music box accordind to claim 1, wherein two case halves (16) to fix toghether the two frame halves (1).

7. Mechanical music box according to claim 4, wherein the rewinding gear (8) is disposed inside the two cylinders (5)

8. Mechanical music box according to claim 4, wherein one of the two cylinders (5) includes a ring gear (5a) geared at least one external power supply shafts (9).

9. Mechanical music box according to claim 7, wherein the rewinding includes a rewinding axis (7) is connected to the rewinding gear (8), cooperated whith the sprocked (2a) and the central axis (2).

10. Mechanical music box according to claim 7, wherein it contains one torque limiter connected to the rewinding gear (8), formed of notchings (7b),(8d), disposed bitween the rewinding axis (7) and the rewinding gear (8)
